# EUROPÄISCHE PATENTSCHRIFT

(11) **EP 0 265 735 B1**
(45) Veröffentlichungstag und Bekanntmachung des Hinweises auf die Patenterteilung: **16.01.1991**
(21) Anmeldenummer: 87114712.0
(22) Anmeldetag: 08.10.1987
(51) Int. Cl.: B65H 29/66

(54) **Verfahren und Vorrichtung zum Übernehmen von gefalzten Druckereierzeugnissen von Druckmaschinen**
Method and apparatus to remove folded printed products from printing machines
Procédure et dispositif pour enlever les produits imprimés et pliés des machines d'imprimerie

(30) Priorität: 22.10.1986 CH 4210/86
(43) Veröffentlichungstag der Anmeldung: 04.05.1988
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

(56) Entgegenhaltungen:
- EP-A- 0 067 399
- DE-A- 3 404 459

## Beschreibung

Die vorliegende Erfindung betrifft ein Verfahren und eine Vorrichtung zum Uebernehmen von insbesondere gefalzten Druckereierzeugnissen von einem umlaufend angetriebenen Schaufelrad einer Druckmaschine gemäss Oberbegriff des Anspruches 1 bzw. des Anspruches 4.

Bekanntlich werden die den Falzapparat von Druckmaschinen verlassenden Druckereierzeugnsise in die Abteile eines Schaufelrades eingebracht, von dem die Erzeugnisse dann schuppenförmig auf Auslegebänder ausgelegt werden. Für die nachfolgende Weiterverarbeitung der Druckereierzeugnisse ist es nun von Wichtigkeit, dass der Schuppenabstand im ausgelegten Schuppenstrom regelmässig ist.

Um dies zu erreichen, ist schon vorgeschlagen worden, die Druckereierzeugnisse an ihrer auf dem Grund der Abteile des Schaufelrades aufliegenden Kante, d.h. an der vorlaufenden Kante, mittels gesteuerter Greifer zu erfassen, bevor die Erzeugnisse aus den Abteilen ausgetreten sind (CH-PS 626 830). Die durch die Greifer festgehaltenen Druckereierzeugnisse werden aus den Schaufelradabteilen herausgeführt und schuppenförmig auf einen Wegförderer abgelegt. Damit die durch die Greifer zu erfassende Kante der Druckereierzeugnisse sicher in die Greifer zu liegen kommen, ist die Umlaufgeschwindigkeit der Greifer kleiner als die Umfangsgeschwindigkeit des Grundes der Abteile des Schaufelrades. Die Greifer übernehmen somit auch die Rolle des üblicherweise vorhandenen Abstreifelementes (Band, Rad, oder dergleichen), an dem die Drukkereierzeugnisse mit ihrer vorlaufenden Kante zum Anstossen kommen und auf diese Weise aus dem Schaufelrad herausgeschoben werden.

Die durch die Greifer festgehaltenen Druckereierzeugnisse verbleiben zwar während des Herausgleitens aus dem Schaufelrad in der Lage, die sie im Zeitpunkt der Uebernahme durch die Greifer im zugeordneten Abteil des Schaufelrades einnehmen. Doch können sich Unregelmässigkeiten im Schuppenabstand dann ergeben, wenn die Druckereierzeugnisse zum Zeitpunkt des Erfassens durch die Greifer nicht richtig am Grund des Abteiles anliegen. Zudem können beim Uebergeben der Druckereierzeugnisse von den Greifern auf den unterhalb derselben angeordneten Wegförderer Verschiebungen zwischen aufeinanderfolgenden Druckereierzeugnissen auftreten, welche zu Unregelmässigkeiten im Schuppenabstand führen können.

Aus der EP-A-0 179 992 ist es bekannt, die einem Schaufelrad etwa tangential und von oben zugeführten Druckereierzeugnisse an ihrer vorlaufenden Kante zwischen den Wänden der Abteile des Schaufelrades und einem umlaufenden Band festzuklemmen und auf diese Weise die Druckprodukte während der Drehung des Schaufelrades festzuhalten. Am tiefsten Punkt werden dann die vorlaufenden Kanten der Druckereierzeugnisse wieder freigegeben und letztere zur Bildung eines Stapels auf ein Förderband fallengelassen. Auch diese Lösung hat den Nachteil, dass ein regelmässiger Schuppenabstand dann nicht erzielt werden kann, wenn die Druckereierzeugnisse nicht auf den Grund der Abteile des Schaufelrades fallen können, bevor sie festgehalten werden. Dies ist bei diesen bekannten Vorrichtungen jedoch nicht von Bedeutung, da die Drukkereierzeugnisse wie bereits erwähnt zu Stapeln aufgeschichtet und nicht in Schuppenformation weiterverarbeitet werden.

Daneben ist es bekannt, die sich in den Abteilen eines Schaufelrades befindlichen Druckereierzeugnisse wähend des Umlaufes des Schaufelrades mit ihrer vorlaufenden Kante an Nocken zum Anschlag zu bringen, welche mit gegenüber der Bewegungsgeschwindigkeit der Druckereierzeugnisse geringerer Geschwindigkeit umlaufend angetrieben sind (US-PS 4,565,363). Die durch die Nocken aus den Schaufelradabteilen ausgestossenen Druckereierzeugnisse werden schuppenförmig auf ein Förderband abgelegt. Durch das Auftreffen der Druckereierzeugnisse auf die Nocken werden erstere wohl ausgerichtet, doch können sich die Druckereierzeugnisse während des freien Falles auf das Förderband und beim Auftreffen auf letzteres doch in ihrer gegenseitgen Lage verschieben, was zu unregelmässigen Schuppenabständen führt.

Beim Stand der Technik nach der DE-PS-31 23406, der den Oberbegniff der Anspruche 1 und 4 bildet werden die Druckereierzeugnisse ebenfalls durch umlaufend angetriebene Nocken ausgerichtet, die jedoch an der hintern, nachlaufenden Kanten der Druckereierzeugnisse angreifen, sobald letztere vom Schaufelrad vollständig freigegeben worden sind. Im Zeitpunkt des Angreifens der Nocken an den Hinterkanten der Ezeugsnisse liegen letztere im Bereich der vorlaufenden Kanten bereits auf dem vorangehenden, durch das Auslegeband mitgenommenen Erzeugnis auf. Infolge der zwischen den aufeinanderliegenden Erzeugnissen herrschenden Reibungskräfte können die Nocken nur beschränkt das erfasste Erzeugnis in seiner Lage verändern. Dies bedeutet, dass grosse Unregelmässigkeiten im Schuppenabstand nicht vollständig ausgeglichen werden können. Solche Unregelmässigkeiten können z.B. dann entstehen, wenn die Drukkereierzeugnisse nicht lagerichtig in die Abteile des Schaufelrades zu liegen kommen oder während des freien Falles aus den Abteilen auf das Auslegeband eine Lageveränderung erfahren.

Der vorliegenden Erfindung liegt nun die Aufgabe zugrunde, ein Verfahren bzw. eine Vorrichtung der vorstehend genannten Art zu schaffen, das bzw. die es auf einfache Weise ermöglicht, auch bei hohen Arbeitsgeschwindigkeiten aus den dem Schaufelrad einer Druckmaschine entnommenen Druckereierzeugnissen eine Schuppenformation mit sehr gleichmässigem Schuppenabstand zu bilden.

Diese Aufgabe wird erfindungsgemäss durch die Merkmale des kennzeichnenden Teils des Anspruches 1 bzw. das Anspruches 4 gelöst.

Die erfindungsgemässe Lösung beruht auf der Erkenntnis, die Druckereierzeugnisse so früh wie möglich, auf alle Fälle vor dem vollständigen Austreten aus den Abteilen des Schaufelrades, festzuhalten und so für die nachfolgende Bildung einer Schuppenformation in ihrer gegenseitigen Lage zu fixieren.

Das Ergreifen der nachlaufenden Kante der Erzeugnisse erlaubt es nun, das angestrebte frühe Festhalten der Druckereierzeugnisse mit verhältnismässig einfachen Mitteln zu verwirklichen, da es hiefür nicht erforderlich ist, in die Abteile des Schaufelrades einzugreifen. Im Zeitpunkt des Erfassens der nachlaufenden Kante befindet sich das entsprechende Druckereierzeugnis im Bereich der vorlaufenden Kante noch im Innern des Schaufelradabteiles und liegt noch nicht oder nur im Bereich der nachlaufenden Kante und sehr lose auf dem vorangehenden Druckereierzeugnis auf, so dass die Druckereierzeugnisse vor dem Erfassen nicht durch Reibungsmitnahme durch das vorangehende Druckereierzeugnis bereits eine unerwünscht grosse Lageveränderung erfahren können.

Um die nachlaufende Kante sicher in den Wirkbereich von Greifern zu bringen, wird vorzugsweise eine Beschleunigungsanordnung gemäss den Ansprüchen 2 und 14 vorgesehen, die die nachlaufende Kante der Druckereierzeugnisse zu Beginn des Ausstossens aus den Abteilen des Schaufelrades erfasst und nach abwärts in den Wirkbereich der Greifer bringt.

Damit ein lagerichtiges Uebernehmen der Drukkereierzeugnisse vom Schaufelrad überhaupt möglich ist, müssen die Drukkereierzeugnisse bereits richtig in den Abteilen des Schaufelrades liegen. Um dies sicherzustellen, kann es zweckmässig sein, wie in den Ansprüchen 3 und 17 definiert, eine Ausrichtanordnung vorzusehen, die vor dem Erfassen der Druckereierzeugnisse durch die Greifer an der nachlaufenden Kante der Druckereierzeugnisse angreift und letztere in das zugeordnete Abteil des Schaufelrades einschiebt, und zwar vorzugsweise bis zu derem Anschlagen am Boden des Abteiles.

Des weiteren ist es von Vorteil, eine sich in Förderrichtung der Fördereinrichtung erstrekkende Auflage für die Druckereierzeugnisse vorzusehen, welche weniger breit ist als letztere, wie das im Anspruch 8 definiert ist. Beim Ablegen der Druckereierzeugnisse auf die Auflage kann sich zwischen letzterer und den Druckereierzeugnissen kein störendes Luftpolster bilden, das das lagerichtige Aufeinanderlegen der Druckereierzeugnisse verzögern und erschweren würde.

Weitere bevorzugte Ausgestaltungen der Vorrichtung bilden Gegenstand der übrigen abhängigen Ansprüche.

Im folgenden wird anhand der Zeichnung die Erfindung näher erläutert. Es zeigt rein schematisch:
Fig. 1 In Seitenansicht eine erste Ausführungsform einer Vorrichtung zum Uebernehmen und Wegführen der aus dem Schaufelrad einer Druckmaschine ausgestossenen Druckereierzeugnisse,
Fig. 2 die Uebernahmevorrichtung gemäss Fig. 1 in Draufsicht,
Fig. 3 die Uebernahmevorrichtung in Richtung des Pfeiles A in Fig. 1 gesehen, teilweise im Schnitt,
Fig. 4 einen Schnitt entlang der Linie IV-IV in Fig. 3, und
Fig. 5 in einer der Fig. 4 entsprechenden Darstellung eine zweite Ausführungsform einer Vorrichtung zum Uebernehmen und Wegführen der aus dem Schaufelrad einer Druckmaschine ausgestossenen Drukkereierzeugnisse.

In Fig. 1 ist rein schematisch das Schaufelrad (Auslegerad) 1 einer Druckmaschine dargestellt, welches eine Vielzahl von an seinem Umfang offenen Abteilen 2 aufweist. Der Boden der Abteile 2 ist mit 2a bezeichnet. Das Schaufelrad 1 wird in Richtung des Pfeiles B mit der Umlaufgeschwindigkeit v, umlaufend angetrieben. Dem Schaufelrad 1 ist ein nicht dargestellter Falzapparat vorgeschaltet, von dem die austretenden, gefalzten Druckprodukte 4 über eine Leitrolle 3 in die Abteile 2 des Schaufelrades 1 fallen. Wie aus Fig. 1 hervorgeht, treten die Druckereierzeugnisse mit ihrer Falzkante 4a voraus aus dem Falzapparat 3 aus. Diese Falzkante 4a wird in Drehrichtung B des Schaufelrades 1 gesehen somit zur vorlaufenden Kante. Im Anschluss an die Leitrolle 3 erstreckt sich ein Leitblech 5 in Richtung des Umfanges des Schaufelrades 1, durch das während des Umlaufens des Schaufelrades 1 die nachlaufenden Kanten 4b der Druckereierzeugnisse 4 geführt werden. Zum Ausstossen der Druckereierzeugnisse 4 aus den Abteilen 2 ist ein Abstreifrad 6 (gegebenenfalls auch mehrere Abstreifräder) vorgesehen, das in Richtung des Pfeiles C dreht. An diesem Abstreifrad stossen die Druckprodukte 4 mit ihrer vorlaufenden Kante 4a an und werden dadurch beim Weiterdrehen des Schaufelrades 1 aus den Abteilen 2 herausgeschoben. Anstelle des Abstreifrades kann auch ein anderes geeignetes Abstreifelement vorgesehen sein, z.B. ein endloses Band, ein Bügel oder dergleichen.

Das Schaufelrad 1 samt Abstreifrad 6 und der Falzapparat sind von an sich bekannter Bauart und deren Wirkungsweise kann somit als bekannt vorausgesetzt werden.

Unterhalb des Schaufelrades 1 ist eine Fördereinrichtung 7 angeordnet, deren Förderrichtung mit D und deren Fördergeschwindigkeit mit _{V2} bezeichnet ist. Die Förderrichtung D ist gleichsinnig zur Drehrichtung B des Schaufelrades 1. Wie insbesondere aus den Fig. 2 und 3 hervorgeht, weist die Fördereinrichtung 7 zwei in einem Abstand voneinander angeordnete und parallel zueinander geführte endlose Ketten 8 und 9 auf, die um Umlenkräder 10 und 11 bzw. 12 und 13 geführt sind. Die Umlenkräder 10 und 12 sind drehbar auf einer Welle 14 gelagert, während die andern Umlenkräder 11 und 13 auf einer Welle 15 befestigt sind, die über Ketten 16 und 16' sowie ein Zahnradgetriebe 17 vom Schaufelrad 1 her angetrieben sind, wie das aus den Fig. 1 und 2 hervorgeht.

An den Ketten 8 und 9 sind in gleichmässigen Abständen Greifer 18 befestigt, deren bewegliche Greiferzunge mit 19 bezeichnet ist. Die Greiferzungen 19 bilden Teil eines Bügels 20, der aus einem mehrfach gebogenen Streifen aus einem federelastischen Material gebildet ist (Fig. 4). Die Bügel 20 sind an einem Haltekörper 21 befestigt, der an Bolzen 22 angebracht ist, die mit der Kette 8 bzw. 9 verbunden sind und nach der Seite hin von dieser wegragen, wie das Fig. 3 zeigt. Die Haltekörper 21 sind mit einer Fläche 21a versehen, die als Gegenauflage zu den Greiferzungen 19 dient. An den Ketten 8, 9 sind weiter Stützrollen 23 angebracht, an denen sich der eine Schenkel der Federbügel 20 abstützt (Fig. 4).

Zum Oeffnen der Greifer 18, d.h. zum Abheben der Zungen 19 von den Gegenflächen 21a, sind mit den Umlenkrädern 10-13 koaxiale Oeffnungsnocken 24, 25 vorgesehen, die durch die Naben der Umlenkräder 10-13 gebildet sind. Beim Auflaufen der Ketten 8, 9 auf die Umlenkräder 10-13 laufen die Bügel 20 mit dem mit 20a bezeichneten Abschnitt auf die Oeffnungsnocken 24, 25 auf. Das hat nun zur Folge, dass die Bügel 20 in Richtung von den Oeffnungsnocken 24, 25 weg ausgebogen werden, wodurch die Greiferzungen 19 von den Gegenauflagen 21a abgehoben werden, wie das Fig. 4 deutlich zeigt. Sobald die Bügel 20 wieder von den Oeffnungsnocken 24, 25 ablaufen, kehren sie infolge ihrer federelastischen Eigenschaften in ihre Ausgangslage zurück, in der die Greiferzungen 19 auf den Gegenflächen 21a aufliegen bzw. ein erfasstes Druckprodukt 4 gegen diese Gegenauflage 21a drücken.

Im Bereich der Umlenkräder 10 und 12, d.h. zu Beginn der förderwirksamen Strecke 7a der Fördereinrichtung 7, ist zwischen den beiden Ketten 8, 9 ein Auflageblech 26 für die Druckprodukte 4 angeordnet. Dieses Auflageblech 26 ist weniger breit als die Druckereierzeugnisse 4.

Wie die Fig. 1 zeigt, schliesst an die Fördereinrichtung 7 ein Wegförderer 28 mit gleichsinniger Förderrichtung E an. Dieser Wegförderer 28 weist vorzugsweise eine Fördergeschwindigkeit _{V3} auf, die etwas grösser ist als die Fördergeschwindigkeit v₂ der Fördereinrichtung 7. Zur Unterstützung der Förderwirkung des Wegförderers 28 kann oberhalb des Wegförderers 28 eine Förderrolle 29 vorgesehen werden.

Im Bereich der Umlenkräder 10 und 12 und zwischen diesen ist eine Beschleunigungsanordnung 30 vorhanden, die durch ein endloses, in Richtung des Pfeiles F umlaufend angetriebenes Band 31 gebildet wird. Dieses Band 31 ist über Umlenkrollen 32-35 (Fig. 1) geführt. Die Umlenkrolle 35 sitzt auf einer Welle 36, die über Ketten 37 und 37' und ein Uebersetzungsräderwerk 38 von der Welle 15 her angetrieben wird (Fig. 1 und 2). Der zwischen den Umlenkrollen 32 und 33 liegende förderwirksame Trum 31a des Bandes 31 verläuft quer zur Förderrichtung D der Fördereinrichtung 7 und ist gegenüber der Vertikalen geneigt. Das Leitblech 5 erstreckt sich bis zu diesem förderwirksamen Trum 31a, wie das Fig. 1 zeigt.

Neben der Beschleunigungsanordnung 30 ist ferner eine Ausrichtanordnung 39 vorgesehen, die zwei endlose, in Richtung des Pfeiles G umlaufend angetriebene Bänder 40 und 41 aufweist. Diese Bänder 40, 41 werden mit einer Geschwindigkeit _{V4} angetrieben, die grösser ist als die Umlaufgeschwindigkeit v, des Schaufelrades 1. Die beiden Bänder 40, 41 sind über Umlenkrollen 42 und 43 geführt, von denen die Umlenkrollen 43 auf der Welle 36 sitzen. Wie aus Fig. 2 hervorgeht, sind die Bänder 40, 41 in einem Abstand vom Band 31 der Beschleunigungsanordnung 30 angeordnet. Der förderwirksame Trum 40a der Bänder 40, 41 verläuft etwa tangential zum Schaufelrad 1, wobei der Wirkbereich dieses förderwirksamen Trumes 40a oberhalb des Wirkbereiches des förderwirksamen Trumes 31a des Bandes 31 liegt, wie das aus Fig. 1 deutlich hervorgeht.

Die Wirkungsweise der beschriebenen Vorrichtung ist wie folgt:
Vom Falzapparat fallen die Druckprodukte 4 in die Abteile 2 des Schaufelrades 1. Während des Umlaufens des Schaufelrades 2 werden die nachlaufenden Kanten 4b der Druckereierzeugnisse 4 entlang des Leitbleches 5 geführt. Während des Entlanggleitens dieses nachlaufenden Kanten 4b entlang des Leitbleches 5 gelangen diese nachlaufenden Kanten 4b zur Auflage auf den Bändern 40, 41 der Ausrichtanordnung 39. Liegt nun das an den Bändern 40, 41 anliegende Druckereierzeugnis 4 nicht richtig im Abteil, d.h. liegt es mit seiner vorlaufenden Kante 4a nicht vollständig am Boden 2a des Abteiles 2 an, so wird das Druckprodukt durch die Bänder 40, 41 in das Abteil 2 hineingeschoben, bis es im Abteil 2 die richtige Lage einnimmt. Durch die Bänder 40, 41 der Ausrichtanordnung wird somit sichergestellt, dass alle Druckereierzeugnisse 4 die richtige Lage in den Abteilen 2 einnehmen, d.h. mit ihrer vorlaufenden Kante 4a am Boden 2a der Abteile 2 anstehen. Auf diese Weise ist die Voraussetzung für ein späteres lagerichtiges Entnehmen der Druckereierzeugnisse 4 aus dem Schaufelrad 1 geschaffen.

Im Zuge des Weiterdrehens des Schaufelrades 1 stossen die Druckprodukte 4 mit ihrer vorlaufenden Kante 4a am Abstreifrad 6 an, wodurch sie an einem weitern Mitdrehen mit dem Schaufelrad 1 gehindert und damit aus den Abteilen 2 herausgeschoben werden. Bereits zu Beginn dieses Herausschiebens der Druckereierzeugnisse 4 gelangt deren nachlaufende Kante 4b auf dem Band 31 der Beschleunigungsanordnung 30 zur Auflage und wird durch den förderwirksamen Trum 31a des Bandes 31 nach abwärts gegen die Förderanordnung 7 bewegt. Die nachlaufende Kante 4b der Druckereierzeugnisse 4 gelangt auf dem Auflageblech 26 und den Ketten 8 und 9 zur Auflage, und zwar im Bereich der Umlenkräder 10 und 12, d.h. am Anfang der förderwirksamen Strecke 7a der Fördereinrichtung 7. Sobald die nachlaufende Kante 4b auf den Ketten 8, 9 und dem Auflageblech 26 zur Auflage gekommen ist, wird sie von je einem Greifer 18 an den Ketten 8 und 9 erfasst. Wie bereits beschrieben, sind diese Greifer durch die Oeffnungsnocken 24 während des Auflaufens der Ketten 8 und 9 auf den Umlenkrädern 10 und 12 geöffnet worden. Sobald die Ketten 8, 9 von den Umlenkrädern 10 und 12 und damit die Bügel 20 von den Oeffnungsnocken 24 ablaufen, schliessen die beiden Greifer 18 auf die beschriebene Weise und halten die Nachlaufkante 4b fest. Zum Zeitpunkt des Festklemmens der Nachlaufkante 4b durch die Greifer 18 befindet sich das entsprechende Druckereierzeugnis 4 im Bereich seiner vorlaufenden Kante 4a noch immer im Abteil 2 des Schaufelrades 1, wobei das erfasste Druckereierzeugnis 4 mit seiner vorlaufenden Kante 4a immer noch am Abstreifrad 6 anliegt, wie das Fig. 1 zeigt. nach ihrem vollständigen Austreten aus den Abteilen 2 gelangen die im Bereich ihrer nachlaufenden Kante 4b durch die Greifer 18 festgehaltenen Druckprodukte 4 vollständig auf dem vorangehenden Druckprodukt 4 zur Auflage. Die auf diese Weise dem Schaufelrad 1 entnommenen Druckereierzeugnisse 4 werden dachziegelartig übereinanderliegend als Schuppenformation durch die Fördereinrichtung 7 dem Wegförderer 28 zugeführt. Die Freigabe der Drukkereierzeugnisse 4 erfolgt beim Auflaufen der Bügel 20 auf die Oeffnungsnocken 25, welche wie beschrieben ein Abheben der Greiferzungen 19 von den Gegenauflagen 21a bewirken. Die durch die Greifer 18 freigegebenen Druckprodukte werden vom Wegförderer 28 weggeführt.

Innerhalb der weggeführten Schuppenformation S weisen nun die Druckereierzeugnisse 4 denselben gegenseitigen Abstand a (Schuppenabstand) auf, der durch den Abstand aufeinanderfolgender Greifer 18 gegeben ist. Dieser Abstand a ist grösser als der Abstand a, zwischen den am Abstreifrad 6 anstehenden vorlaufenden Kanten 4a aufeinanderfolgender Druckereierzeugnisse 4, wie das in Fig. 1 angegeben ist. Die um die Umlenkräder 10, 12 herumgeführen Greifer 18 holen die Druckereierzeugnisse 4 auf, so dass sichergestellt ist, dass die Druckereierzeugnisse 4 an ihrer nachlaufenden Kante 4b erfasst werden, solange sie noch mit ihrer vorlaufenden Kante 4a am Abstreifrad 6 anstehen. Die Drukkereierzeugnisse 4 werden somit vollständig in die Greifer 18 hineingeführt, bevor sich diese schliessen. Die Druckereierzeugnisse 4 können sich somit vor dem Erfassen durch die Greifer 18 in ihrer Lage nicht oder in einem sehr geringen Mass verändern, was das Einhalten eines regelmässigen Schuppenabstandes a ermöglicht.

Es ist von Vorteil, wenn die durch die beiden Ketten 8 und 9 und das dazwischenliegende Auflageblech 26 festgelegte Auflage weniger breit ist als die Druckereierzeugnisse 4. So kann sich zwischen dem durch die Beschleunigungsanordnung 30 nach abwärts beschleunigten Druckereierzeugnis 4 und dieser Auflage kein Luftpolster bilden, das das Einbringen der nachlaufenden Kante 4b in den Wirkbereich der Greifer 18 behindern würde. Zudem werden die Druckereierzeugnisse 4 beim Auftreffen auf die Ketten 8, 9 satteldachförmig gebogen, was zu deren Stabilität beiträgt.

Falls durch die Konstruktion der Druckmaschine sichergestellt ist, dass die in die Abteile 2 fallenden Druckereierzeugnisse 4 ohne weiteres und immer ihre richtige Lage einnehmen, d.h. mit ihrer vorlaufenden Kante 4a vollständig am Boden 2a der Abteile 2 anliegen, kann auf die Ausrichtanordnung 39 verzichtet werden.

Für gewisse Anwendungsfälle ist es auch denkbar, die Beschleunigungsanordnung 30 wegzulassen, welche dazu dient, die nachlaufenden Kanten 4b der Druckereierzeugnisse 4 unter allen Betriebsbedingungen, d.h. sowohl bei niederer wie auch bei hoher Arbeitsgeschwindigkeit, sicher in den Wirkbereich der Greifer 18 zu bringen.

In Fig. 5 ist nun eine Ausführungsform gezeigt, die ohne Beschleunigungsanordnung 30 und ohne Ausrichtanordnung 39 auskommt. Für sich entsprechende Bauteile sind in den Fig. 1 und 5 dieselben Bezugszeichen verwendet. Die Wirkungsweise der in Fig. 5 gezeigten Vorrichtung entspricht im übrigen derjenigen der Vorrichtung gemäss den Fig. 1 bis 4.

Das Antreiben der Ketten 8 und 9 vom Schaufelrad 1 her über die Antriebsverbindung 16, 16', 17 ergibt eine starre Kopplung zwischen der Drehbewegung des Schaufelrades 1 und der Umlaufbewegung der Greifer 18. Eine spezielle Takt- und Phasensteuerung bzw. eine Takt- und Phasenkorrektur während des Betriebes ist daher nicht nötig. Doch wäre es selbstverständlich denkbar, die Ketten 8 und 9 nicht vom Schaufelrad 1 her sondern mittels einer separaten Antriebseinrichtung anzutreiben.

Das Oeffnen der Greifer 18 während der Umlenkung der Ketten 8 und 9 mittels der Umlenkräder 10 bis 13 ergibt eine besonders einfache und räumlich gedrängte Konstruktion, da zusätzlich zu den Umlenkrädern 10 bis 13 keine Oeffnungsnokken, Oeffnungskulissen oder dergleichen vorgesehen werden müssen, die entsprechend Platz benötigen. Doch ist es selbstverständlich möglich, die Greifer 18 durch solche zusätzliche Oeffnungselemente zu öffnen.

## Patentansprüche

1. Verfahren zum Uebernehmen von insebsondere gefalzten Druckereierzeugnissen (4) von einem umlaufend angetriebenen Schaufelrad (1) einer Druckmaschine, bei dem die Druckereierzeugnisse (4) nach ihrem vollständigen Austreten aus den Abteilen (2) des Schaufelrades (1) an ihrer in Transportrichtung nachlaufenden Kante (4b) erfaßt und schuppenförmig übereinanderliegend weggeführt werden, dadurch gekennzeichnet, dass die Druckereierzeugnisse (4) bereits vor ihrem vollständigen Austreten aus den Ableiten des Schaufelrades an ihrer in dessen Drehrichtung (B) gesehen nachlaufenden Kante (4b) festgehalten und weggeführt werden.

2. Verfahren nach Anspruch 1, dadurch gekennzeichnet, dass die nachlaufende Kante (4b) der Druckereierzeugnisse (4) zu Beginn des Ausstossens aus den Abteilen (2) des Schaufelrades (1) mittels einer Beschleunigungsanordnung (30) nach abwärts in den Wirkbereich von synchron mit dem Schaufelrad (1) entlang einer geschlossenen Bahn bewegten Greifern (18) beschleunigt werden.

3. Verfahren nach Anspruch 1 oder 2, dadurch gekennzeichnet, dass die Druckereierzeugnisse (4) vor dem Erfassen mittels einer im Bereich der en nachlaufenden Kante (4b) angreifenden Ausrichtanordnung (39) in das zugeordnete Abteil (2) des Schaufelrades (1) eingeschoben werden, vorzugsweise bis zum Anschlag am Boden (2a) des Abteils (2).

4. Vorrichtung zum Uebernehmen von insbesondere gefalzten Druckereierzeugnissen (4) von einem umlaufend angetriebenen Schaufelrad (1) einer Druckmaschine, mit einer Fördereinrichtung (7), zum Erfassen der in Förderrichtung nach laufenden Kante (4b) der Druckereierzeugnisse (4) nach ihrem vollständigen Austreten aus den Abteilen (2) des Schaufelrades (1), dadurch gekennzeichnet, dass die Fördereinrichtung Greifer (18) zum Festhalten der Druckereierzeugnisse an gesehen nach laufenden Kante bereits vor deren vollständigem Austreten aus den Abteilen des schaufelrades aufweist, wobei die Bewegungsbahn der Greifer (18) außerhalb der des Schaufelrades verlauft.

5. Vorrichtung nach Anspruch 4, dadurch gekennzeichnet, dass die mit entlang einer geschlossenen Bahn umlaufenden Greifern (18) versehene Fördereinrichtung (7) unterhalb des Schaufelrades (1) angeordnet ist.

6. Vorrichtung nach Anspruch 4 oder 5, dadurch gekennzeichnet, dass die Fördereinrichtung (7) eine zur Drehrichtung (B) des Schaufelrades (1) gleichsinnige Förderrichtung (D) aufweist.

7. Vorrichtung nach einem der Ansprüche 4―6, dadurch gekennzeichnet, dass die Fördereinrichtung (7) wenigstens ein über Umlenkräder (10-13) geführtes Zugorgan (8, 9) z.B. eine Kette, aufweist, an dem in gegenseitigen Abständen Greifer (18) befestigt sind.

8. Vorrichtung nach einem der Ansprüche 4-7, gekennzeichnet durch eine sich in Förderrichtung (D) der Fördereinrichtung (7) erstreckende Auflage (26) für die Druckereierzeugnisse (4), die vorzugsweise weniger breit ist als die Druckereierzeugnisse (4).

9. Vorrichtung nach Anspruch 7, gekennzeichnet durch koaxial zu den die förderwirksame Strecke (7a) festlegenden Umlenkrädern (10-13) für das Zugorgan (8, 9) bzw. die Zugorgane angeordnete Betätigungsorgane (24, 25) zum Betätigen, vorzugsweise zum Oeffnen, der Greifer (18).

10. Vorrichtung nach Anspruch 9, dadurch gekennzeichnet, dass die Betätigungsorgane am zugeordneten Umlenkrad (10-13) befestigte Betätigungsnocken (24, 25) sind, die vorzugsweise als Naben der Umlenkräder (10-13) ausgebildet sind.

11. Vorrichtung nach einem der Ansprüche 4-10, dadurch gekennzeichnet, dass die Greifer (18) eine durch Federkraft gegen eine Gegenauflage (21a) gedrückte Zunge (19) aufweisen, die zum Oeffnen der Greifer (18) von der Gegenauflage (21a) abgehoben werden.

12. Vorrichtung nach den Ansprüchen 9 und 11, dadurch gekennzeichnet, dass die Zunge (19) Teil eines Bügels (20) aus einem federelastischen Material bildet, der beim Auflaufen auf ein Betätigungsorgan (24, 25) federelastisch ausgelenkt wird.

13. Vorrichtung nach einem der Ansprüche 7-12, dadurch gekennzeichnet, dass die Fördereinrichtung (7) zwei in einem Abstand voneinander angeordnete, zueinander parallele Zugorgane (8, 9) mit Greifern (18) aufweist, und dass sich zwischen den Zugorganen (8, 9) eine Auflage (26) für die Druckereierzeugnisse (4) erstreckt.

14. Vorrichtung nach einem der Ansprüche 4-13, gekennzeichnet durch eine zu Beginn des Ausstossens der Druckereierzeugnisse (4) aus den Abteilen (2) des Schaufelrades (1) an deren nachlaufenden Kante (4b) angreifende Beschleunigungsanordnung (30) zum Beschleunigen dieser nachlaufenden Kante (4b) nach abwärts in den Wirkbereich der Greifer (18).

15. Vorrichtung nach Anspruch 14, dadurch gekennzeichnet, dass die Beschleunigungsanordnung (30) wenigstens ein endloses, umlaufend angetriebenes Beschleunigungsorgan (31), vorzugsweise ein Band, aufweist, dessen wirksame Strecke (31a) quer zur Förderrichtung (D) der Fördereinrichtung (7) verläuft.

16. Vorrichtung nach den Ansprüchen 9 und 15, dadurch gekennzeichnet, dass die wirksame Strecke (31a) des Beschleunigungsorganes (31) im Bereich des Umlenkrades (10, 12) zu Beginn der förderwirksamen Strecke (7a) der Fördereinrichtung (7) angeordnet ist.

17. Vorrichtung nach einem der Ansprüche 4-16, gekennzeichnet durch eine vor dem Erfassen der Druckereierzeugnisse (4) durch die Greifer (18) an den nachlaufenden Kanten (4b) der Drukkereierzeugnisse (4) angreifende Ausrichtanordnung (39) zum Einschieben der Druckereierzeugnisse (4) in die Abteile (2) des Schaufelrades (1), vorzugsweise bis zum Anschlag am Boden (2a) der abteile (2).

18. Vorrichtung nach Anspruch 17, dadurch gekennzeichnet, dass die Ausrichtanordnung (39) wenigstens ein endloses, umlaufend angetriebenes Ausrichtelement (40, 41), vorzugsweise ein Band, aufweist, dessen wirksame Strecke (40a) etwa tangential zum Schaufelrad (1) verläuft.

19. Vorrichtung nach Anspruch 18, dadurch gekennzeichnet, dass die Umlaufgeschwindigkeit (_{V4}) des Ausrichtelementes (40, 41) grösser ist als die Umlaufgeschwindigkeit (v,) des Schaufelrades (1).

20. Vorrichtung nach den Ansprüchen 15 und 18, dadurch gekennzeichnet, dass zwischen zwei parallel zueinander angeordneten Ausrichtelementen (40, 41 ) ein Beschleunigungselement (30) angeordnet ist.

## Revendications

1. Procédé pour recevoir des produits d'imprimerie (4), notamment des produits pliés, débités par un moulinet (1) entraîné en rotation, appartenant à une presse à imprimer, dans lequel les produits d'imprimerie (4), après être entièrement sortis des compartiments (2) du moulinet (1), sont saisis au droit de leur bord (4b) qui se trouve en position arrière dans la direction du transport, et emmenés dans des positions superposées en écailles, caractérisé en ce que les produits d'imprimerie (4) sont maintenus, avant même d'être entièrement sortis des compartiments du moulinet (1), au droit de leur bord (4b) qui est en position arrière, considéré dans le sens de rotation (B) du moulinet, et évacués.

2. Procédé selon la revendication 1, caractérisé en ce que le bord arrière (4b) des produits d'imprimerie (4) est accéléré vers le bas, au début de l'éjection des produits d'imprimerie hors des compartiments (2) du moulinet (1), au moyen d'un dispositif d'accélération (30), dans la zone d'action de pinces (18) qui sont entraînées le long d'un circuit fermé, en synchronisme avec le moulinet (1).

3. Procédé selon la revendication 1 ou 2, caractérisé en ce qu'avant d'être saises, les produits d'imprimerie (4) sont enfoncés respectivement dans leur compartiment respectif (2) du moulinet (1 de préférence jusqu'à venir en butée contre le fond (2a) du compartiment (2), à l'aide d'un dispositif d'alignement (39) qui les attaque dans la région de leur bord arrière (4b).

4. Dispositif pour recevoir des produis d'imprimerie (4), notamment des produits pliés, débités par un moulinet (1) entraîne en rotation, appartenant à une presse à imprimer, comprenant un dispositif transporteur (7), destiné à saisir le bord (4b) du produit d'imprimerie (4) qui est en position arrière dans le sens du transport, après que ces produits sont entièrement sortis du compartiment (2) du moulinet (1), caractérisé en ce que le dispositif transporteur comprend des pinces (18) servant à tenir les produits d'imprimerie au niveau de leur bord arrière, considéré dans le sens de la rotation du moulinet (1) dès avant qu'ils ne soient entièrement sortis des compartiments du moulinet, la trajectoire des pinces (18) s'étendant en dehors du moulinet.

5. Dispositif selon la revendication 4, caractérisé en ce que le dispositif transporteur (7) muni de pinces (13) qui circulent le long d'un circuit fermé, est disposé au-dessous du moulinet (1).

6. Dispositif selon la revendication 4 ou 5, caractérisé en ce que le dispositif transporteur (7) présente un sens de transport qui coîncide avec le sens de rotation (B) du moulinet (1).

7. Dispositif selon une des revendications 4 à 6, caractérisé en ce que le dispositif transporteur (7) présente au moins un organe de traction (8,9) par exemple une chaîne, qui embrasse des roues de renvoi (10 à 13), et auquel des pinces (18) sont fixées à un certain écartement mutuel.

8. Dispositif selon une des revendications 4 à 7, caractérisé par une portée (26) s'étendant dans la direction du transport (D) du dispositif transporteur (7), destinée à recevoir les produits d'imprimerie (4), et qui est de préférence moins large que les produits d'imprimerie (4).

9. Dispositif selon la revendication 7, caractérisé par des organes d'actionnement (24, 25) servant à actionner, de préférence à ouvrir, les pinces (18) et qui sont agencés coaxialement aux roues de renvoi (10 à 13) qui fixent la position du brin effectivement transporteur (7a), et qui servent à renvoyer l'organe de traction (8, 9) ou les organes de traction.

10. Dispositif selon la revendication 9, caractérisé en ce que les organes d'actionnement sont des cames d'actionnement (24, 25) fixées chacune à leur roue de renvoi correspondante (10 à 13) et qui sont constituées des préférence par les moyeux des roues de renvoi (10 à 13).

11. Dispositif selon une des revendications 4 à 10, caractérisé en ce que les pinces (18) présentent une mâchoire (19) qui est pressée par une force élastique contre une contre-portée (21a) et qui sont soulevées audessus de la contre-portée (21a) pour ouvrir les pinces (18).

12. Dispositif selon les revendications 9 et 11, caractérisé en ce que la mâchoire (19) fait partie d'un arceau (20) en matière possédant l'élasticité d'un ressort, et qui s'écarte élastiquement en arrivant sur un organe d'actionnement (24, 25).

13. Dispositif selon une des revendications 7 à 12, caractérisé en ce que le dispositif transporteur (7) comprend deux organes de traction (8, 9) parallèles entre eux, disposés à un certain écartement mutuel, et portant des pinces (18), et en ce qu'une portée (26a) destinée à recevoir les produits d'imprimerie (4) s'étend entre les organes de traction (8, 9).

14. Dispositif selon une des revendications 4 à 13, caractérisé par un dispositif d'accélération (30) qui, au début de l'éjection des produits d'imprimerie (4) hors des compartiments (2) du moulinet (1), attaque ces produits au niveau de leur bord arrière (4b), pour accélérer ce bord arrière (4b) vers le bas et l'engager dans la zone d'action des pinces (18).

15. Dispositif selon la revendication 14, caractérisé en ce que le dispositif d'accélération (30) comprend au moins un organe d'accélération sans fin (31 de préférence une courroie, entraîné en mouvement de circulation, et dont le brin effectif (31a) s'étend transversalement à la direction du transport (D) du dispositif transporteur (7).

16. Dispositif selon les revendications 9 et 15, caractérisé en ce que le brin effectif (31a) de l'organe d'accélération (31) est disposé dans la région de la roue de renvoi (10, 12) située au début du brin effectivement transporteur (7a) du dispositif transporteur (7).

17. Dispositif selon une des revendications 4 à 16, caractérisé par un dispositif d'alignement (39) qui attaque les bords arrière (4b) des produits d'imprimerie (4) avant que ces produits d'imprimerie (4) ne soient saisis par les pinces (18), pour enfoncer les produits d'imprimerie (4) dans les compartiments (2) du moulinet (1), de préférence jusqu'à ce qu'ils butent contre le fond (2a) des compartiments (2).

18. Dispositif selon la revendication 17, caractérisé en ce que le dispositif d'alignement (39) présente au moins un élément d'alignement (40, 41), de préférence une courroie sans fin, entraîné en circulation, dont le brin effectif (40a) s'étend à peu près tangentiellement au moulinet (1).

19. Dispositif selon la revendication 18, caractérisé en ce que la vitesse de circulation (_{V4}) du dispositif d'alignement (40, 41) est plus grande que la vitesse de rotation (v,) du moulinet (1).

20. Dispositif selon les revendications 15 et 18, caractérisé en ce qu'un élément d'accélération (30) est disposé entre deux éléments d'alignement (40, 41) disposés parallèlement entre eux.

## Claims

1. Process for taking over printing products (4), in particular folded printing products, from a rotatably driven paddle wheel (1) of a printing machine, in which process the printing products (4) are seized at their trailing edge (4b), in transporting direction, after they have completely left the compartments (2) of the paddle wheel (1) and are led away lying one on top of the other in an imbricated formation, characterized in that the printing products (4) are firmly held at their trailing edge, seen in the direction of rotation (B) othe said paddle wheel, even before they have completely left the compartments of the paddle wheel and are led away.

2. Process according to Claim 1, characterized in that, at the beginning of ejecting from the compartments (2) of the paddle wheel (1), the trailing edge (4b) of the printing products (4) is accelerated by means of an accelerating arrangement (30) downwards into the effective area of grippers (18) moved synchronously with the paddle wheel (1) along a closed path.

3. Process according to Claim 1 or 2, characterized in that, before seizing by means of an aligning arrangement (39), acting in the region of their trailing edge (4b), the printing products (4) are pushed into the assigned compartment (2) of the paddle wheel (1), preferably up to the stop at the base (2a) of the compartment (2).

4. Apparatus for taking over printing products (4), in particular folded printing products, from a rotatably driven paddle wheel (1) of a printing machine, having a conveying device (7), for seizing the trailing edge (4b), in conveying direction, of the printing products (4) after they have completely left the compartments (2) of the paddle wheel (1), characterized in that the conveying device has grippers (18) for firmly holding the printing products at their trailing edge, seen in the direction of rotation of the paddle wheel (1), already before they have completely left the compartments of the paddle wheel, the path of movement of the grippers (18) running outside that of the paddle wheel.

5. Apparatus according to Claim 4, characterized in that the conveying device (7), provided with grippers (18) circulating along a closed path, is arranged underneath the paddle wheel (1).

6. Apparatus according to Claim 4 or 5, characterized in that the conveying device (7) has a conveying direction (D) in the same sense as the direction of rotation (B) of the paddle wheel (1).

7. Apparatus according to one of Claims 4-6, characterized in that the conveying device (7) has at least one drawing member (8, 9), for example a chain, led over deflection sprockets (10-13), on which drawing member grippers (18) are fixed at intervals from one another.

8. Apparatus according to one of Claims 4-7, characterized by a rest (26) for the printing products (4), which rest extends in the conveying direction (D) of the conveying device (7) and is preferably at least as wide as the printing products (4).

9. Apparatus according to Claim 7, characterized by actuating members (24, 25), arranged coaxially to the deflection sprockets (10-13) for the drawing member (8, 9) or the drawing members, establishing the effective conveying zone (7a), for actuating, preferably for opening, the grippers (18).

10. Apparatus according to Claim 9, characterized in that the actuating members are actuating cams (24, 25) fixed on the assigned deflecting sprocket (10-13), which cams are preferably designed as hubs of the deflection sprockets (10-13).

11. Apparatus according to one of Claims 4_{^}10, characterized in that the grippers (18) have a tongue (19) pressed by spring force against a counter-rest (21 a), which tongue is lifted off the counter-rest (21a) for opening the grippers (18).

12. Apparatus according to Claim 9 and 11, characterized in that the tongue (19) forms part of a clip (20) of a spring-elastic material, which is deflected spring-elastically when it runs onto an actuating member (24, 25).

13. Apparatus according to one of Claims 7-12, characterized in that the conveying device (7) has two mutually parallel drawing members (8, 9) which are arranged spaced apart and have grippers (18), and in that a rest (26) for the printing products (4) extends between the drawing members (8, 9).

14. Apparatus according to one of Claims 4-13, characterized by an accelerating arrangement (30), acting at the beginning of the ejecting of the printing products (4) from the compartments (2) of the paddle wheel (1) on the trailing edge (4b) of the latter, for accelerating the said trailing edge (4b) downwards into the effective area of the grippers (18).

15. Apparatus according to Claim 14, characterized in that the accelerating arrangement (30) has at least one endless accelerating member (31), preferably a belt, driven in circulation, the effective zone (31 a) of which runs transversely to the conveying direction (D) of the conveying device (7).

16. Apparatus according to Claims 9 and 15, characterized in that the effective zone (31 a) of the accelerating member (31) is arranged in the area of the deflecting sprocket (10, 12) at the beginning of the effective conveying zone (7a) of the conveying device (7).

17. Apparatus according to one of Claims 4_{^}16, characterized by an aligning arrangement (39), acting on the trailing edges (4b) of the printing products (4) before the seizing of the printing products (4) by the grippers (18), for pushing the printing products (4) into the compartments (2) of the paddle wheel (1), preferably up to the stop at the base (2a) of the compartments (2).

18. Apparatus according to Claim 17, characterized in that the aligning arrangement (39) has at least one endless aligning element (40, 41), preferably a belt, driven in circulation, the effective zone (40a) of which runs approximately tangentially to the paddle wheel (1).

19. Apparatus according to Claim 18, characterized in that the speed of circulation (_{V4}) of the aligning element (40, 41) is greater than the speed of rotation (v₁) of the paddle wheel (1).

20. Apparatus according to Claims 15 and 18, characterized in that an accelerating element (30) is arranged between two aligning elements (40, 41) arranged mutually parallel.
